# FASCICULE DE BREVET EUROPEEN

(11) **EP 2 250 332 B1**
(45) Date de publication et mention de la délivrance du brevet: **04.09.2013**
(21) Numéro de dépôt: 08775648.2
(22) Date de dépôt: 21.02.2008
(51) Int. Cl.: E05B 73/00, G08B 13/06

(54) **BOITIER DE STOCKAGE SECURISE AVEC UNE ALARME INTEGREE**
GESICHERTER AUFNAHMEBEHÄLTER MIT INTEGRIERTEM ALARM
SECURED STORAGE HOUSING WITH BUILT-IN ALARM

(43) Date de publication de la demande: 17.11.2010
(73) Titulaire: Fors France, 94500 Champigny-sur-Marne (FR)
(72) Inventeur: BOUAN, Bruno, F-94210 La Varenne Saint Hilaire (FR)
(74) Mandataire: Breesé, Pierre
(86) Numéro de dépôt international: PCT/FR2008/050293
(87) Numéro de publication internationale: WO 2009/103912

(56) Documents cités:
- EP-A- 0 233 163
- WO-A-2006/080882
- WO-A-2007/047797
- WO-A-2007/081670

## Description

La présente invention se réfère au domaine des boîtiers antivol constitués par deux coques articulées verrouillable par un mécanisme désactivable seulement à l'aide d'un déverrouilleur spécifique. Ces boîtiers incorporent de façon connue un moyen interagissant électromagnétiquement (par radio-fréquence ou couplage magnétoacoustique, ou encore par une étiquette RFID) avec un portique disposé à la sortie d'un espace en libre-service. En cas de sortie frauduleuse d'un article protégé par un tel boîtier, le boîtier déclenche une alarme lors du passage non pas devant la caisse de paiement, mais devant un passage équipé d'un portique de détection.

Pour contourner ce type de protection, une solution consiste à forcer le boîtier pour extraire l'article.

### État de la technique

Il est connu dans l'état de la technique un boîtier amélioré comprenant un émetteur sonore déclenché par l'ouverture frauduleuse du boîtier. Cette solution consiste de façon assez prosaïque à associer un boîtier antivol et une alarme sonore, le boîtier antivol remplissant sa fonction habituelle de déclenchement de l'alarme lors du passage dans un portique, et l'alarme remplissant sa fonction bien connue d'alarme sonore en cas d'ouverture frauduleuse du boîtier.

La demande de brevet internationale W007081670 décrit un boîtier de stockage sécurisé permettant la conservation d'un article de marchandise. Le contenant de stockage est sous forme de boîte présentant un socle et un couvercle, avec l'article de marchandise reçu dans le socle. Le couvercle est verrouillé au socle par un mécanisme de verrouillage. Le contenant de stockage comporte également un système d'alarme disposé en interne qui est activé lorsque le couvercle est verrouillé au socle et est désactivé lorsque le couvercle est déverrouillé du socle. Le couvercle peut seulement être déverrouillé avec une clé prévue à cet effet. Le système d'alarme contient une LED clignotante qui indique au consommateur que le contenant de stockage présente une alarme activée. Le système d'alarme comporte en outre une étiquette EAS permettant d'actionner une porte de sécurité au niveau d'une sortie vers l'environnement protégé ; et comporte en outre un dispositif sonore qui émettra un son bruyant si l'on essaie de faire levier pour dégager le couvercle du socle lorsque le couvercle est en position verrouillée. Le dispositif sonore émettra également le son bruyant si le contenant de stockage verrouillé est amené à proximité d'une porte de sécurité. Le dispositif sonore émettra le son bruyant pendant un laps de temps prédéterminé et continuera à émettre ce son même si le contenant de stockage de sécurité est retiré de l'environnement protégé.

La demande de brevet européen EP1841935A1 décrit un coffre antivol pour la protection de biens comportant un corps principal définissant un espace intérieur pour les biens à protéger, un couvercle assurant la fermeture dudit corps principal, un émetteur d'alarme déclenchant une alerte centrale lors du passage du coffre antivol d'un portail d'alerte, et un verrou libérable assurant le verrouillage du couvercle au corps principal. Le coffre antivol selon l'invention comporte également un circuit d'alarme interne qui est commandé à être amorcé lorsque le verrou libérable se trouve dans une position de verrouillage et désamorcé lorsque le verrou libérable se trouve dans une position non verrouillée. Le circuit d'alarme interne comporte un premier interrupteur, qui dans l'état amorcé est agencé à déclencher le circuit d'alarme pour l'émission d'un signal sonore dans le cas où le premier interrupteur indique la séparation du couvercle et du corps principal.

### Inconvénients des dispositifs de l'état de la technique

Ces solutions présentent toutefois deux problèmes techniques.

Le premier problème est que l'activation du dispositif sonore se fait d'une manière simultanée et indissociable avec le verrouillage du boîtier.

La solution de l'art antérieur ne permet pas de verrouiller le boîtier dans un premier temps, puis d'enclencher l'alarme sonore lorsque le boîtier est effectivement mis en place en rayon. Il en résulte des problèmes d'autonomie, car l'alarme sonore consomme même au repos de l'énergie, ce qui réduit l'autonomie lorsque le boîtier est conservé en stock, en attente de rangement sur le rayon libre-service.

Un deuxième problème est que le mécanisme de déclenchement de l'alarme sonore n'agit que dans certains types d'ouverture forcée, et n'empêche pas totalement une ouverture par la rupture de l'articulation prévue à l'opposé du mécanisme de verrouillage, avec un maintien de la partie verrouillée en position.

### Solution apportée par l'invention

Le but de la présente invention est de remédier à ces inconvénients en proposant un boîtier antivol comprenant un ensemble de sécurité permettant d'activer indépendamment la fonction d'alarme locale d'une part et la fonction d'antivol lors du passage dans le portique de détection d'autre part, avec une sensibilité et fiabilité améliorées lors de l'ouverture forcée du boîtier.

À cet effet, l'invention concerne selon son acception la plus générale un boîtier antivol composé de deux coques articulées à l'une des extrémités par une charnière et présentant à l'autre extrémité un moyen de verrouillage comprenant une alarme sonore et une première tirette mobile en translation et activable par une action sur la paroi frontale du mécanisme de verrouillage, et agissant sur le moyen de verrouillage des deux coques lorsqu'elles sont assemblées, caractérisé en ce que le boîtier comporte une deuxième tirette mobile en translation indépendamment de la première tirette, activable par une action distincte sur la paroi frontale du mécanisme de verrouillage, assurant l'activation de l'alarme sonore.

Cette structure permet de commander séparément le verrouillage et l'activation de l'alarme.

Avantageusement, le mécanisme de verrouillage forme un dispositif de sécurité présentant une partie supérieure dont l'une des faces frontales présente deux ouvertures pour le passage de l'extrémité des deux tirettes mobiles et une partie inférieure de plus grande section présentant une ouverture pour l'interaction entre le mécanisme de verrouillage et une partie complémentaire prévue sur l'une desdites coques, ledit dispositif étant configuré pour être engagé dans l'une des coques.

Cette solution permet d'utiliser le même dispositif de verrouillage avec des boîtiers de taille et de contenance différentes.

Avantageusement, le boîtier comporte un détecteur venant en contact avec le bord de l'une des coques lorsque le boîtier est en position fermée.

De préférence, ledit détecteur est un contacteur intégré dans ledit dispositif de sécurité en ce que les coques viennent en appui, en position fermé, sur les faces opposées dudit dispositif de sécurité, en décalage par rapport audit contacteur.

Cette réalisation provoque la libération du contacteur même lorsque l'ouverture forcée du boîtier se fait depuis l'extrémité opposée du dispositif de verrouillage. Le décalage des bords des coques produit un bras de levier qui amplifie le débattement qui se produit alors au niveau de la ligne de contact entre les bords des deux coques et la surface latérale du dispositif enfermant le mécanisme de verrouillage et d'alarme.

De préférence, le mécanisme de verrouillage est bloqué en position de verrouillage par au moins un organe mobile interagissant magnétiquement avec un déverrouilleur spécifique, et en ce que la tirette mobile d'activation de l'alarme est bloquée en position d'alarme par au moins un organe mobile interagissant magnétiquement avec ledit déverrouilleur spécifique.

Selon un exemple de réalisation particulier, le circuit électronique comprend une bobine placée en position centrale avec une orientation longitudinale. Le but est d'éviter que l'application d'un champ magnétique extérieur ne vienne perturber le fonctionnement de l'alarme.

Alternativement, le circuit électronique de l'alarme comprend un blindage électromagnétique empêchant la perturbation par un champ magnétique extérieur.

Selon une autre variante avantageuse, le mécanisme de verrouillage comprend au moins trois points de verrouillage indépendants. Ces points peuvent être des masselottes mobiles longitudinalement et/ou transversalement, ou encore pour certains des points, une lame flexible interagissant avec un épaulement pour bloquer la tirette de verrouillage.

Selon une autre variante, les moyens d'alarme comprennent en outre un émetteur radiofréquence. Cet émetteur est activé simultanément avec l'alarme sonore pour émettre un signal d'information permettant à un poste de télésurveillance de déclencher une interception du porteur tentant de forcer le boîtier.

### Description détaillée d'exemples de réalisation

L'invention sera mieux comprise à la lecture de la description qui suit, se référant aux dessins annexés correspondant à des exemples non limitatifs de réalisation où :
- la figure 1 représente une vue en perspective du boîtier muni d'un dispositif de sécurité conforme à l'invention,
- la figure 2 représente une vue agrandie de la partie « alarme » du dispositif de sécurité extrait du boîtier à une échelle agrandie,
- les figures 3 et 4 représentent des vues détaillées du dispositif de sécurité,
- la figure 5 représente une vue en coupe longitudinale du dispositif de sécurité extrait du boîtier à une échelle agrandie,
- la figure 6 représente une vue de face transversale du dispositif de sécurité extrait du boîtier à une échelle agrandie,
- la figure 7 représente une vue en coupe transversale du dispositif de sécurité insérée dans le boîtier à une échelle agrandie,
- les figures 8 à 11 représentent des vues d'une variante de réalisation d'un dispositif de sécurité selon l'invention.

L'invention présentée en figure 1 comprend un boîtier formé de deux coques (1, 2) en matière plastique transparente, de forme complémentaires pour former, en position fermée, une boîte dans laquelle est inséré l'article à protéger. Les deux coques sont articulées entre elles par une charnière (3).

La face opposée à la charnière de l'une des coques présente deux faces (4, 5) dont l'une présente une lumière (6) destinée à recevoir un dispositif de sécurité (7) contenant le mécanisme de verrouillage et l'alarme intégrée.

Ce dispositif de sécurité dont la figure 2 représente une vue détaillée de la partie inférieure (8) du dispositif de sécurité, qui est logée à l'intérieur du boîtier, et une partie émergée (9).

La partie émergée qui prolonge cette partie inférieure (8) présente une section inférieure à la partie inférieure (8). La partie émergée (9) constitue la gâchette contenant le mécanisme de verrouillage. Le dispositif de sécurité (7) peut être engagé dans la fenêtre (6) de la coque (2), depuis l'intérieur lorsque le boîtier est ouvert. Lorsque le boîtier est refermé, le dispositif de sécurité (7) ne peut plus être retiré.

Cette réalisation permet une grande modularité d'un système comprenant des boîtiers de différentes dimensions, mais exploitant tous le même dispositif de sécurité (7).

Ce dispositif de sécurité incorpore deux mécanismes indépendants, l'une assurant de façon connue le verrouillage du boîtier en position fermée, l'autre assurant l'activation et la désactivation d'une alarme intégrée dans le dispositif, et comprenant une pile d'alimentation (10) et un transducteur acoustique (11). Le dispositif comprend également un contacteur (15) disposé pour interagir avec le bord de la coque opposée lorsque le boîtier est fermé.

Les figures 3 et 4 représentent une vue agrandie d'une variante de réalisation d'un tel dispositif de sécurité.

La partie émergée (9) présente une face frontale transversale (12) présentant deux fentes pour le passage des extrémités (13, 14) de deux tirettes mobiles actionnant l'une le mécanisme de verrouillage et l'autre l'alarme intégrée.

Le dispositif comprend de façon connue des masselottes (16, 17, 18) disposées de façon codée pour interagir magnétiquement avec des aimants prévus sur le déverrouilleur. Une ou plusieurs des masselottes assurent le blocage de la tirette de verrouillage (14) en position verrouillée, et une ou plusieurs autres masselottes assurent le blocage de la tirette (13) d'activation de l'alarme lorsque celle-ci est en position d'alarme. Il n'est ainsi possible de désactiver l'alarme que lorsqu'on dispose du déverrouilleur ad hoc. Ces masselottes (16, 17) présentent un épaulement (26, 27) empêchant le désengagement par un simple choc, et imposant que le déblocage ne puisse être réalisé que par l'action conjointe du déverrouilleur et d'une pression perpendiculaire au déplacement des masselottes exercée sur l'extrémité des tirettes (13, 14).

Le dispositif présente des lumières latérales (19, 20) pour le passage de griffes (51) prévues sur la coque opposée, ces griffes (51) interagissant avec le mécanisme de verrouillage pour empêcher l'ouverture du boîtier lorsque celui-ci est verrouillé (voir figure 7).

Les tirettes (13, 14) sont associées à des ressorts (22) qui les repoussent en position de déverrouillage et de désactivation de l'alarme, lorsque le déverrouilleur libère les masselottes interagissant avec la tirette de verrouillage et/ou avec la tirette interagissant avec l'alarme intégrée.

La tirette de verrouillage (13) présente une échancrure (29) longitudinale pour permettre le déplacement de la masselotte (50) mobile transversalement et assurant le blocage de la tirette d'alarme (14), aussi bien lorsque la tirette de verrouillage (14) est en position de verrouillage que lorsqu'elle est en position de libération des coques.

Bien entendu, l'utilisation de masselotte pour assurer le blocage des tirettes est une solution connue, qui pourrait être remplacée par d'autres moyens de blocage tels qu'une lame flexible interagissant magnétiquement avec un aimant d'un déverrouilleur.

La figure 6 montre une vue de face du dispositif de sécurité. La face frontale (12) présente deux fentes pour le passage d'une tirette (13) pour l'activation de l'alarme et d'une tirette (14) pour le verrouillage. L'utilisateur peut actionner indépendamment l'une ou l'autre tirette selon la fonction qu'il souhaite activer.

Le dispositif présente par ailleurs une fente longitudinale (30) destinée à l'engagement du bord de la coque opposée. Au fond de cette fente est logé le contacteur dont le palpeur (25) affleure à la surface du fond de la gorge (30).

La figure 7 présente une vue en coupe transversale d'un boîtier équipé d'un tel dispositif de sécurité.

Le dispositif de sécurité est monté sur l'une des coques (1). L'arête longitudinale (32) de la coque complémentaire (2) vient s'insérer dans la fente (30), dont le fond présente un contacteur (25). Ce contacteur interagit avec une zone centrale de l'arête de la coque complémentaire. Le centrage permet d'obtenir l'effet le plus efficace pour un déclenchement en cas d'ouverture forcée, quel que soit le mode de contrainte exercée sur les deux coques.

Lorsque les deux coques sont assemblées, le contacteur est activé et. commande l'arrêt de l'alarme. Par contre, lorsque le bord (32) cesse d'appuyer sur le contacteur (25), le contacteur est libéré et déclenche l'alarme. Cette situation se produit lorsque l'on tente d'écarter les deux parties de la coque, notamment en cas de destruction du mécanisme de verrouillage ou en cas de forçage de ce dernier.

Il se produit aussi lorsque l'on essaie d'écarter les extrémités opposées des coques (1, 2), en détruisant ou forçant la charnière. Dans ce cas, la contrainte exercée sur les coques produit un basculement par rapport à une ligne de contact entre le bord (31) de la coque (1) portant le dispositif de sécurité, et la paroi du dispositif de sécurité, ce qui produit un bras de levier augmentant la distance entre le contacteur (25) et le bord (30) de la coque opposée. Le contacteur est alors libéré, ce qui déclenche l'alarme.

Les figures 8 à 11 représentent des vues d'une variante de réalisation d'un dispositif de sécurité selon l'invention.

Les deux tirettes (13, 14) sont indépendantes l'une de l'autre, et sont mobiles parallèlement. Elles présentent chacune une extrémité dépassant de la paroi frontale (12) pour permettre leur déplacement selon une direction longitudinale, par une pression transversale. Le dispositif comprend une ferrite (40) associée à un circuit accordé pour la détection lors du passage dans un portique comportant une boucle d'induction. La figure 9 représente le dispositif dans la situation où les deux tirettes sont repoussées en position d'armement. La gâchette de verrouillage (14) est maintenue en position de verrouillage par une masselotte (17).

Les figures 10 et 11 représentent une autre configuration où seule la tirette (14) de verrouillage est engagée, la tirette (13) commandant l'activation du circuit d'alarme étant désengagée. Le dispositif verrouille alors le boîtier, mais ne déclenche pas d'alarme. Le circuit d'alarme n'est pas alimenté électriquement, et l'autonomie du dispositif est ainsi préservée. Le dispositif peut aussi être utilisé simplement sans alarme lorsque l'on veut éviter le désagrément de sonnerie stridente en cas de manipulation inopinée.

## Revendications

1. Boîtier antivol composé de deux coques (1, 2) articulées à l'une des extrémités par une charnière et présentant à l'autre extrémité un moyen de verrouillage comprenant une alarme sonore (11) et une première tirette (14) mobile en translation et activable par une action sur la paroi frontale du mécanisme de verrouillage, et agissant sur le moyen de verrouillage des deux coques (1, 2) lorsqu'elles sont assemblées, **caractérisé en ce que** le boîtier antivol comporte une deuxième tirette (13) mobile en translation indépendamment de la première tirette (14), activable par une action distincte, assurant l'activation de l'alarme sonore.

2. Boîtier antivol selon la revendication 1, **caractérisé en ce que** le mécanisme de verrouillage forme un dispositif de sécurité présentant une partie supérieure (9) dont l'une des faces frontales présente deux ouvertures pour le passage de l'extrémité des deux tirettes mobiles (13, 14) et une partie inférieure (8) de plus grande section présentant une ouverture pour l'interaction entre le mécanisme de verrouillage et une partie complémentaire prévue sur l'une desdites coques, ledit dispositif étant configuré pour être engagé dans l'une des coques.

3. Boîtier antivol selon la revendication 1 ou 2, **caractérisé en ce qu'**il comporte un détecteur venant en contact avec le bord de l'une des coques lorsque le boîtier est en position fermée.

4. Boîtier antivol selon les revendications 2 et 3, **caractérisé en ce que** ledit détecteur est un contacteur intégré dans ledit dispositif de sécurité **en ce que** les coques viennent en appui, en position fermé, sur les faces opposées dudit dispositif de sécurité en décalage par rapport audit contacteur.

5. Boîtier antivol selon l'une quelconque des revendications précédentes, **caractérisé en ce que** le mécanisme de verrouillage est bloqué en position de verrouillage par au moins un organe mobile interagissant magnétiquement avec un déverrouilleur spécifique, et **en ce que** la tirette mobile d'activation de l'alarme est bloquée en position d'alarme par au moins un organe mobile interagissant magnétiquement avec ledit déverrouilleur spécifique.

6. Boîtier antivol selon l'une quelconque des revendications précédentes, **caractérisé en ce que** le circuit électronique comprend une bobine placée en position centrale avec une orientation longitudinale.

7. Boîtier antivol selon l'une quelconque des revendications précédentes, **caractérisé en ce que** le circuit électronique de l'alarme comprend un blindage électromagnétique empêchant la perturbation par un champ magnétique extérieur.

8. Boîtier antivol selon l'une quelconque des revendications précédentes, **caractérisé en ce que** le mécanisme de verrouillage comprend au moins trois points de verrouillage indépendants.

9. Boîtier antivol selon l'une quelconque des revendications précédentes, **caractérisé en ce que** les moyens d'alarme comprennent en outre un émetteur radiofréquence.

## Patentansprüche

1. Aus zwei Schalen (1, 2) gebildete Diebstahlsicherung, welche an einem der Enden durch ein Scharnier artikuliert sind und am anderen Ende ein Verriegelungsmittel mit einem Tonalarm (11) und eine erste mobile Zugschnur (14) in Translation und durch eine Aktion auf die frontale Wand des Verriegelungsmechanismus aktivierbar, aufweisen und die auf das Verriegelungsmittel der zwei Schalen (1, 2) einwirken, wenn sie zusammengebaut sind, **dadurch gekennzeichnet, dass** die Diebstahlsicherung eine zweite mobile Zugschnur (13) in Translation unabhängig von der ersten Zugschnur (14) umfassen, die durch eine unterschiedliche Aktion aktivierbar ist, was die Aktivierung des Tonalarms gewährleistet.

2. Diebstahlsicherung gemäß Anspruch 1, **dadurch gekennzeichnet, dass** der Verriegelungsmechanismus eine Sicherheitsvorrichtung bildet, die einen oberen Teil (9) aufweist, von dem eine der frontalen Seiten zwei Öffnungen für den Durchgang des Endes der zwei mobilen Zugschnüre (13, 14) und einen unteren Teil (8) mit einem größeren Querschnitt, der eine Öffnung für die Interaktion zwischen dem Verriegelungsmechanismus und einem komplementären Teil aufweist, der auf einer der genannten Schalen vorgesehen ist, wobei die genannte Vorrichtung konfiguriert ist, um in eine der Schalen einzugreifen.

3. Diebstahlsicherung gemäß Anspruch 1 oder 2, **dadurch gekennzeichnet, dass** sie einen Sensor umfasst, der mit dem Rand einer der Schalen in Kontakt kommt, wenn die Diebstahlsicherung sich in geschlossener Position befindet.

4. Diebstahlsicherung gemäß Anspruch 2 oder 3, **dadurch gekennzeichnet, dass** der genannte Sensor ein Kontaktgeber ist, der in die genannte Sicherheitsvorrichtung integriert ist, dass die Schalen in geschlossener Position auf den gegenüberliegenden Seiten der genannten Sicherheitsvorrichtung in Verschiebung im Verhältnis zum genannten Kontaktgeber zum Aufstützen kommen.

5. Diebstahlsicherung gemäß einem der voranstehenden Ansprüche, **dadurch gekennzeichnet, dass** der Verriegelungsmechanismus in verriegelter Position durch wenigstens ein mobiles Organ blockiert ist, dass magnetisch mit einem spezifischen Entriegler zusammenwirkt, und dass die mobile Aktivierungszugschnur des Alarms in Alarmposition durch wenigstens ein mobiles Organ blockiert ist, das magnetisch mit dem genannten spezifischen Entriegler zusammenwirkt.

6. Diebstahlsicherung gemäß einem der voranstehenden Ansprüche, **dadurch gekennzeichnet, dass** der elektronische Schaltkreis eine in zentraler Position platzierte Spule mit einer länglichen Ausrichtung umfasst.

7. Diebstahlsicherung gemäß einem der voranstehenden Ansprüche, **dadurch gekennzeichnet, dass** der elektronische Schaltkreis des Alarms eine elektromagnetische Abschirmung umfasst, die die Störung durch ein externes Magnetfeld verhindert.

8. Diebstahlsicherung gemäß einem der voranstehenden Ansprüche, **dadurch gekennzeichnet, dass** der Verriegelungsmechanismus wenigstens drei unabhängige Verriegelungspunkte umfasst.

9. Diebstahlsicherung gemäß einem der voranstehenden Ansprüche, **dadurch gekennzeichnet, dass** die Alarmmittel darüber hinaus einen Funkfrequenzsender umfassen.

## Claims

1. An anti-theft case comprising two shells (1, 2) hinged at one end by a hinge and having, at the other end a locking means comprising an audible alarm (11) and a first pull tab (14) movable in translation and activated by acting on the front wall of the locking mechanism, and acting on the locking means of the two shells (1, 2) when these are assembled, **characterized in that** the anti-theft case comprises a second pull tab (13) movable in translation independently of the first pull tab (14), activated by a separate action, ensuring the activation of the audible alarm.

2. An anti-theft box according to claim 1, **characterized in that** the locking mechanism forms a safety device having an upper portion (9) one front face of which comprises two openings for the passage of the end of the two mobile pull tabs (13, 14) and a lower portion (8) with a larger cross-section having an opening for the interaction between the locking mechanism and a mating portion provided on one of said shells, with said device being configured to be engaged into one of the shells.

3. An anti-theft box according to claim 1 or 2, **characterized in that** it comprises a sensor coming into contact with the edge of one of the shells when the case is in closed position.

4. An anti-theft box according to claims 2 and 3, **characterized in that** said sensor is a contactor integrated in said security device **characterized in that** the shells rest, in closed position, on the opposite faces of said safety device and are offset with respect to said contactor.

5. An anti-theft case according to any one of the preceding claims, **characterized in that** the locking mechanism is blocked in locking position by at least one mobile member magnetically interacting with a specific unlocking device, and **in that** the mobile pull tab activating the alarm is blocked in alarm position by at least one mobile member magnetically interacting with said specific unlocking device.

6. An anti-theft case according to any one of the preceding claims, **characterized in that** the electronic circuit comprises a coil placed in a central position with a longitudinal orientation.

7. An anti-theft case according to any one of the preceding claims, **characterized in that** the electronic alarm circuit includes an electromagnetic shield to prevent any disturbance by an external magnetic field.

8. - An anti-theft case according to any one of the preceding claims, **characterized in that** the locking mechanism comprises at least three independent locking points.

9. An anti-theft case according to any one of the preceding claims, **characterized in that** the alarm means further comprise a radio frequency transmitter.
